# EUROPÄISCHE PATENTSCHRIFT

(11) **EP 0 304 656 B1**
(45) Veröffentlichungstag und Bekanntmachung des Hinweises auf die Patenterteilung: **30.09.1992**
(21) Anmeldenummer: 88112148.7
(22) Anmeldetag: 27.07.1988
(51) Int. Cl.: H01Q 1/12, H01Q 3/18, H01Q 15/16

(54) **Richtfunkantenne**
Directional antenna for relay systems
Antenne directionnelle pour systèmes relais

(30) Priorität: 12.08.1987 DE 3726880
(43) Veröffentlichungstag der Anmeldung: 01.03.1989
(73) Patentinhaber: SIEMENS AKTIENGESELLSCHAFT, 80333 München (DE)
(72) Erfinder: Riedl, Friedrich, Dipl.-Ing. (FH), D-8035 Gauting (DE); Schmieg, Gerhard, Dipl.-Ing. (FH), D-8034 Germering (DE)

(56) Entgegenhaltungen:
- CH-A- 659 545
- DE-A- 2 800 101
- DE-A- 2 812 341
- FR-A- 1 360 242

## Beschreibung

Die Erfindung betrifft eine aus einem Reflektor und einem Strahler bestehende Richtfunkantenne, mit einem Aufnahmeelement für den Strahler, wobei das Aufnahmeelement einen Schaft aufweist, der an seinem einen Ende den Strahler aufnimmt und mit einer den Reflektor tragenden Masthalterung, die mit einer zentralen Bohrung versehen ist.

Für militärische Richtfunksysteme vorgesehene Antennen werden oft im mobilen Betrieb eingesetzt. In diesem Fall ist es im Hinblick auf Lagerung und Transport in Fahrzeugen und Kabinen wünschenswert, wenn eine aus Reflektor und Strahler bestehende Richtfunkantenne in ihre Einzelteile zerlegbar ist, wobei die Einzelteile dann für den Einsatz in kurzer Zeit problemlos zusammensetzbar sein müssen.

Aus der CH-A-659 545 ist eine Spiegelantenne mit einem rohrförmigen Halter bekannt, wobei der Halter an seinem vorderen Ende einen Schaft aufweist, in dessen Stirnseite ein Primärstrahler eingeschraubt und an dem ein Reflektor angebracht ist. Der mit einer zentralen Bohrung für die Speiseleitung des Primärstrahlers ausgebildete Halter ist an seinem hinteren Ende mit einer Schelle versehen, so daß der Halter neben der Aufnahme des Primärstrahlers und des Reflektors gleichzeitig auch zur Befestigung der Spiegelantenne an einem Träger dient.

Der Erfindung liegt die Aufgabe zugrunde, eine Richtfunkantenne der eingangs genannten Art so aufzubauen, daß die Antenne für Transport- und Lagerungszwecke zerlegt werden kann und daß für den Einsatzfall in kurzer Zeit ein problemloses Zusammensetzen der Einzelteile der Antenne und ein einfaches Befestigen einer solchen Antenne an einem Mast möglich ist.

Diese Aufgabe wird bei einer Richtfunkantenne der eingangs genannten Art gemäß der Erfindung dadurch gelöst, daß die Masthalterung und das Aufnahmeelement als separate Haltemittel ausgebildet sind, daß der Schaft des Aufnahemelementes an seinem anderen Ende über einen Anschlag mit einem Steckzapfen verbunden ist, der bis zu dem Anschlag in die zentrale Bohrung der Masthalterung eingesteckt und an seinem freien Ende mit einem von einer Horizontallage um etwa 90° bis zu einem Anschlag der Masthalterung in eine Vertikalstellung schwenkbaren Hebel mit Befestigungselement ausgebildet ist und daß die Masthalterung mit einem sich in Längsrichtung der zentralen Bohrung von außen bis zur Bohrung erstreckenden mittleren Führungsschlitz für den schwenkbaren Hebel und mit mindestens einem Bajonettverschluß zur Verriegelung des Hebels und zur lösbaren Verbindung des Aufnahmeelementes mit der Masthalterung versehen ist.

Eine derartige Antenne ist so aufgebaut, daß die Masthalterung mit dem Reflektor einerseits und der Strahler mit seinem separaten Aufnahmeelement andererseits jeweils selbständige Einheiten bilden, wobei der Strahler mit seinem Aufnahmeelement als einfach in die Masthalterung einzufügender Einsatz ausgebildet ist, so daß die gesamte Antenne mit den Haltemitteln für den Strahler und den Reflektor sowie für die Mastbefestigung aus zwei miteinander lösbar verbindbaren Einheiten besteht. Bei einer derartigen Antenne ist ohne weiteres und vor allem ohne Zuhilfenahme von Werkzeug ein Zerlegen der Antenne in ihre beiden Einheiten möglich, so daß diese Einheiten der Antenne voneinander getrennt transportierbar und platzsparend z.B. in Kabinen lagerbar sind. Ein besonderer Vorteil besteht darin, daß die Einheiten der Antenne leicht von einer einzigen Person von Hand und ohne Werkzeug zusammensetzbar und an einem Mast montierbar sind.

Häufig wird bei solchen Antennen die Forderung gestellt, die Polarisationsrichtung der Antenne ändern zu können. Einer Weiterbildung der Erfindung liegt daher die Aufgabe zugrunde, einen Polarisationswechsel der Antenne auf einfache Weise zu ermöglichen.

Eine vorteilhafte Weiterbildung einer erfindungsgemäßen Richtfunkantenne ist daher so gestaltet, daß die Masthalterung mit zwei Bajonettverschlüssen versehen ist, die durch zwei symmetrisch in Bezug auf den mittleren Führungsschlitz angeordnete seitliche Führungsschlitze für den Hebel gebildet sind, welche am Anschlag des mittleren Führungsschlitzes senkrecht von diesem und zueinander fluchtend ausgehen und nach 45° am Ende um etwa 90° abgewinkelt sind, so daß das Aufnahmeelement mit dem Strahler bei Bewegung des Hebels von einem Bajonettverschluß in den anderen Bajonettverschluß um 90° in der zentralen Bohrung drehbar ist. Bei einer derartigen Antenne kann der Strahler in zwei um 90° gegeneinander versetzte Stellungen fixiert werden, so daß die Antenne in eine Horizontal- und eine Vertikal-Polarisationsstellung gebracht werden kann. Dies wird durch die Ausbildung mit zwei Bajonettverschlüssen und deren besondere Anordnung auf einfache Weise erreicht. Besonders vorteilhaft ist es dabei, daß ein Polarisationswechsel bei am Mast befestigter Antenne schnell und in Einhandbedienung möglich ist, ohne daß es erforderlich ist, vorher mehrere Befestigungsschrauben zu lösen und die komplette Antenne zu drehen. Bei einer derartigen Antenne dient der Schwenkhebel somit gleichzeitig als Verriegelungselement und als Umschaltelement beim Polarisationswechsel.

Bei einer derartigen Ausführungsform einer erfindungsgemäßen Richtfunkantenne ist es zweckmäßig, wenn die Abwinkelung der seitlichen Führungsschlitze am Ende mit einer Schräge versehen ist. Der Hebel kann hierbei in seinen Endstellungen schräg zur Längsachse des Aufnahmeelementes fixiert werden, so daß das Aufnahmeelement fest und spielfrei gegen den Anschlag gezogen wird. Außerdem wird dadurch auch ein Lockern des Befestigungselementes am Schwenkhebel weitgehend verhindert.

Weitere vorteilhafte Ausgestaltungen einer Richtfunkantenne nach Anspruch 1 sind in den übrigen Unteransprüchen angegeben.

Anhand eines in der Zeichnung dargestellten Ausführungsbeispieles ist die Erfindung im folgenden näher beschrieben. Es zeigen
Fig. 1 eine an einem Mast befestigte Richtfunkantenne in Seitenansicht,
Fig. 2,3 ein Aufnahmeelement für den Strahler der Antenne in Seitenansicht bzw. in einer Teilansicht in Draufsicht und
Fig. 4,5 und 6 eine Masthalterung in einer Ansicht auf die Rückseite einer Seitenansicht im Schnitt und in einer Draufsicht.

Die Richtfunkantenne in Fig.1 besteht in an sich bekannter Weise aus einem Reflektor 1, z.B. aus einem relativ flachen, kreisrunden Parabolreflektor, und einem Strahler 2, der z.B. als breitbandiger Schlitzdipolerreger mit einem Hilfsreflektor ausgeführt ist. Der Reflektor 1 kann zur Verringerung der Sichtbarkeit und der Windlast aus perforiertem, entsprechend versteiftem Aluminiumblech hergestellt sein und ist in seinem Zentralbereich mit einer aus einem Aluminiumgußteil bestehenden Masthalterung 3 verbunden, die auf der Rückseite die Mastbefestigung enthält und von vorne den Strahler 2 aufnimmt. Hierfür ist ein separates Aufnahmeelement 4 vorgesehen, das als in die Masthalterung 3 einsteckbarer Einsatz ausgebildet ist. Ferner kann die Antenne noch mit einem vom Reflektor 1 ausklappbaren, vom Strahler 2 zum Rand des Reflektors laufenden Schutzbügel 5, z.B. aus glasfaserverstärktem Kunststoffmaterial, für besonders kritische Einsatzfälle, z.B. zur Abweisung von Ästen, ausgerüstet werden.

Der nähere Aufbau und die Wirkungsweise der Mittel zur Befestigung der Richtfunkantenne an einem Mast sind im folgenden anhand der Figuren 2 bis 6 näher beschrieben.

Das Aufnahmeelement 4 für den Strahler 2 weist zum Einstecken des Strahlers einen langgestreckten Schaft 6 mit Längsbohrung 7 auf und ist an seinem anderen Ende mit einem mit einer fluchtenden Längsbohrung 8 versehenen Steckzapfen 9 zum Einstecken in die Masthalterung 3 ausgebildet. Am Übergang vom Schaft 6 zum Steckzapfen 9 weist das Aufnahmeelement 4 einen Bund 10 auf, der einen größeren Durchmesser als der Steckzapfen hat und beim Einstecken des Aufnahmeelementes in die Masthalterung 3 als Anschlag wirkt. An dem Steckzapfen 9 ist ein Hebel 11 schwenkbar gelagert, und zwar oberhalb der Mittelachse des Aufnahmeelementes, indem in den Steckzapfen eine in Fig.2 senkrecht zur Zeichenebene und in Fig.3 senkrecht zur Mittelachse verlaufende Schwenkachse 12 eingesetzt und der Steckzapfen 9 mit einem in Fig.3 an der dem Betrachter zugewandten Seite offenen Schlitz 13 ausgebildet ist. Der Hebel 11 verläuft - wie in Fig.2 deutlich zu sehen ist - in Längsrichtung derart gebogen, daß er in der Horizontallage gemäß Fig. 2 mit seinem freien Ende zur Mittelachse des Aufnahmeelementes 4 hin geneigt ist. Zur Handhabung ist der Hebel 11 an seinem freien Ende mit einem Kugelknopf 14 ausgebildet. Als Befestigungselement zur Fixierung des schwenkbaren Hebels in der Masthalterung ist eine Kreuzgriffmutter 15 vorgesehen, welche auf ein Außengewinde 16 des Hebels aufschraubbar ist. Schließlich ist an der der Kreuzgriffmutter zugewandten Seite des Kugelknopfes 14 noch ein Haltering 17 vorgesehen, der beim Zusammenbau und bei der Demontage der Antenne bzw. der Befestigungsvorrichtung eine Fixierung der Kreuzgriffmutter am Kugelknopf ermöglicht, so daß die Kreuzgriffmutter bei diesen Arbeitsvorgängen keine störende Position einnehmen kann.

Die Masthalterung 3 besteht aus einem Kopf 18 mit einer zentralen Bohrung 19 zum Einstecken des Aufnahmeelementes 4, einem sich in Längsrichtung der zentralen Bohrung von außen bis zur Bohrung erstreckenden mittleren Führungsschlitz 20 für den schwenkbaren Hebel 11 und einem dem Bund 10 des Aufnahmeelementes 4 entsprechenden Durchmesserabsatz 21 als Anschlag beim Einstecken des Aufnahmeelementes, sowie aus einer an der Stirnseite der zentralen Bohrung 19 senkrecht zur Längsachse der Bohrung angeordneten Scheibe 22, mit der der Reflektor 1 in einem Zentralbereich verbunden, z.B. verschraubt oder vernietet ist und einem seitlich und senkrecht zur Längsachse der Bohrung 19 vom Kopf 18 abragenden Maststutzen 23, mit dem die Masthalterung 3 auf einen Mast 24 (Fig.1) gesteckt und an dem sie über eine Schraubbefestigung 25 festgeklemmt ist. Zur Verriegelung des Hebels 11 und zur lösbaren Verbindung des Aufnahmeelementes 4 mit der Masthalterung 3 ist diese mit zwei Bajonettverschlüssen 26,27 versehen. Diese sind durch zwei symmetrisch in Bezug auf den mittleren Führungsschlitz 20 angeordnete seitliche Führungsschlitze 28,29 für den Hebel gebildet. Die seitlichen Führungsschlitze gehen am Anschlag 30 des mittleren Führungsschlitzes senkrecht von diesem und zueinander fluchtend aus und sind nach 45° am Umfang des Kopfes 18 um etwa 90° abgewinkelt, wobei die jeweilige Abwinkelung 31 bzw. 32 am Ende mit einer Schräge 33 bzw. 34 von z.B. 30° gegen eine Vertikale zur Längsachse der zentralen Bohrung versehen ist. In diesem Bereich befinden sich am Umfang des Kopfes 18 Merkmale, z.B. die Buchstaben "H" und "V", welche in der Endstellung des Hebels 11 in den Abwinkelungen 31,32 die jeweilige Polarisation (H = horizontal, V = vertikal) der Antenne bezeichnen.

Beim Zusammenbau der Antenne wird das Aufnahmeelement 4 mit dem Strahler 2 bis zum Anschlag des Bundes 10 am Durchmesserabsatz 21 in die zentrale Bohrung 19 der den Reflektor 1 tragenden Masthalterung 3 eingeschoben, wobei der Hebel 11 sich zweckmäßigerweise in Horizontallage gemäß Fig.2 bei am Haltering 17 fixierter Kreuzgriffmutter 15 befindet. Nach dem Einstecken des Aufnahmeelementes 4 in die Masthalterung 3 wird der an der Rückseite der Masthalterung hervorstehende Hebel 11 von seiner Horizontallage über den mittleren Führungsschlitz 20 um etwa 90° bis zu dem Anschlag 30 in eine Vertikalstellung nach oben und dann - je nach Polarisation der Antenne - um 45° nach rechts oder links in die seitlichen Führungsschlitze 28,29 geschwenkt, d.h. das Aufnahmeelement 4 wird mit dem in Richtung der seitlichen Führungsschlitze nicht schwenkbaren Hebel um 45° in der zentralen Bohrung 19 gedreht. Dann wird der Hebel 11 in die entsprechende Abwinkelung 31 oder 32 geschwenkt und in die 30°-Schräge 33 bzw. 34 geneigt. Nun kann die Kreuzgriffmutter 15 festgezogen werden. Dadurch ist das Aufnahmeelement 4 des Strahlers 2 fest mit der Masthalterung 3 und damit mit der Halterung des Reflektors 1 verbunden. Durch die Schräge 33 bzw. 34 wird der Bund 10 des Aufnahmeelementes 4 fest und spielfrei gegen den Durchmesserabsatz 21 der zentralen Bohrung 19 gezogen.

Wenn nun ein Polarisationswechsel der Antenne durchzuführen ist, so ist der Hebel 11 - bzw. eigentlich das Aufnahmeelement 4 - nach Lockern der Kreuzgriffmutter 15 z.B. von der in Fig.1 mit "V" bezeichneten, Vertikal-Polarisation kennzeichnenden Endstellung von diesem einen Bajonettverschluß 26 um 90° in den anderen Bajonettverschluß 27 in die mit "H" bezeichnete, Horizontal-Polarisation kennzeichnende Endstellung zu schwenken und wieder zu arretieren. Dieser Polarisationswechsel kann - wie auch der Zusammenbau und die Demontage von Masthalterung und Aufnahmeelement - ohne Werkzeug und darüberhinaus einhändig und schnell am Mast durchgeführt werden.

## Patentansprüche

1. Aus einem Reflektor (1) und einem Strahler (2) bestehende Richtfunkantenne, mit einem Aufnahmeelement (4) für den Strahler (2), wobei das Aufnahmeelement (4) einen Schaft (6) aufweist, der an seinem einen Ende den Strahler (2) aufnimmt und mit einer den Reflektor (1) tragenden Masthalterung (3), die mit einer zentralen Bohrung (19) versehen ist,
**dadurch gekennzeichnet,** daß die Masthalterung (3) und das Aufnahmeelement (4) als separate Haltemittel ausgebildet sind, daß der Schaft (6) des Aufnahmeelementes (4) an seinem anderen Ende über einen Anschlag (10) mit einem Steckzapfen (9) verbunden ist, der bis zu dem Anschlag (10) in die zentrale Bohrung (19) der Masthalterung (3) eingesteckt und an seinem freien Ende mit einem von einer Horizontallage um etwa 90° bis zu einem Anschlag (30) der Masthalterung (3) in eine Vertikalstellung schwenkbaren Hebel (11) mit Befestigungselement (15) ausgebildet ist und daß die Masthalterung (3) mit einem sich in Längsrichtung der zentralen Bohrung (19) von außen bis zur Bohrung erstreckenden mittleren Führungsschlitz (20) für den schwenkbaren Hebel (11) und mit mindestens einem Bajonettverschluß (26,27) zur Verriegelung des Hebels (11) und zur lösbaren Verbindung des Aufnahmeelementes (4) mit der Masthalterung (3) versehen ist.

2. Richtfunkantenne nach Anspruch 1,
**dadurch gekennzeichnet**, daß die Masthalterung (3) aus einem Aluminiumgußteil besteht.

3. Richtfunkantenne nach Anspruch 1 oder 2,
**dadurch gekennzeichnet**, daß die Masthalterung (3) aus einem die zentrale Bohrung (19) und den mittleren Führungsschlitz (20) aufweisenden Kopf (18), einer an einer Stirnseite der zentralen Bohrung (19) senkrecht zur Längsachse der Bohrung angeordneten Scheibe (22) zur Befestigung des Reflektors (1) und einem seitlich und senkrecht zur Längsachse der Bohrung (19) abragenden Maststutzen (23) besteht.

4. Richtfunkantenne nach einem der Ansprüche 1 bis 3,
**dadurch gekennzeichnet**, daß die Masthalterung (3) mit zwei Bajonettverschlüssen (26,27) versehen ist, die durch zwei symmetrisch in Bezug auf den mittleren Führungsschlitz (20) angeordnete seitliche Führungsschlitze (28,29) für den Hebel (11) gebildet sind, welche am Anschlag (30) des mittleren Führungsschlitzes (20) senkrecht von diesem und zueinander fluchtend ausgehen und nach 45° am Ende um etwa 90° abgewinkelt sind, so daß das Aufnahmeelement (4) mit dem Strahler (2) bei Bewegung des Hebels (11) von einem Bajonettverschluß (26) in den anderen Bajonettverschluß (27) um 90° in der zentralen Bohrung (19) drehbar ist.

5. Richtfunkantenne nach Anspruch 4,
**dadurch gekennzeichnet**, daß die Abwinkelung (31,32) der seitlichen Führungsschlitze (28,29) am Ende mit einer Schräge (33,34) versehen ist.

6. Richtfunkantenne nach Anspruch 4 oder 5,
**dadurch gekennzeichnet**, daß die Endstellung des Hebels (11) in den Abwinkelungen (31,32) durch der jeweiligen Polarisation der Antenne entsprechende Merkmale (H,V) bezeichnet ist.

7. Richtfunkantenne nach einem der vorhergehenden Ansprüche,
**dadurch gekennzeichnet**, daß der Anschlag für das Einstecken des Aufnahmeelementes (4) in die zentrale Bohrung (19) der Masthalterung (3) durch einen Bund (10) des Aufnahmeelementes und einen entsprechenden Durchmesserabsatz (21) der zentralen Bohrung gebildet ist.

8. Richtfunkantenne nach einem der vorhergehenden Ansprüche,
**dadurch gekennzeichnet**, daß das Befestigungselement (15) des Hebels (11) aus einer auf ein Außengewinde (16) des Hebels aufschraubbaren Kreuzgriffmutter besteht.

9. Richtfunkantenne nach einem der vorhergehenden Ansprüche,
**dadurch gekennzeichnet**, daß der Hebel (11) zur Handhabung an seinem freien Ende mit einem Kugelknopf (14) ausgebildet ist.

10. Richtfunkantenne nach Anspruch 9,
**dadurch gekennzeichnet**, daß an der dem Befestigungselement (15) zugewandten Seite des Kugelknopfes (14) ein Haltering (17) für das Befestigungselement vorgesehen ist.

11. Richtfunkantenne nach einem der vorhergehenden Ansprüche,
**dadurch gekennzeichnet**, daß der Hebel (11) in Längsrichtung derart gebogen verläuft, daß er in der Horizontallage mit seinem freien Ende zur Mittelachse des Aufnahmeelementes (4) hin geneigt ist.

## Claims

1. Directional antenna for relay systems, consisting of a reflector (1) and a radiator (2), comprising a housing element (4) for the radiator (2), the housing element (4) exhibiting a shaft (6) which at its one end accommodates the radiator (2), and comprising a mast holder (3) carrying the reflector (1), which is provided with a central hole (19), characterised in that the mast holder (3) and the housing element (4) are constructed as separate holding means, in that the shaft (6) of the housing element (4) is connected at its other end via a stop (10) to a plug-in pin (9) which is inserted into the central hole (19) of the mast holder (3) up to the stop (10) and is constructed at its free end with a lever (11), which can be pivoted from a horizontal position by about 90° into a vertical position up to a stop (30) of the mast holder (3), with mounting element (15), and in that the mast holder (3) is provided with a central guide slot (20), extending in the longitudinal direction of the central hole (19) from the outside up to the hole, for the pivotable lever (11) and with at least one bayonet closure (26, 27) for locking the lever (11) and for detachably connecting the housing element (4) to the mast holder (3).

2. Directional antenna for relay systems according to Claim 1, characterised in that the mast holder (3) consists of an aluminium casting.

3. Directional antenna for relay systems according to Claim 1 or 2, characterised in that the mast holder (3) consists of a head (18) having the central hole (19) and the central guide slot (18), a disc (22), arranged on an end face of the central hole (19) perpendicularly to the longitudinal axis of the hole, for mounting the reflector (1), and a mast connecting piece (23) projecting away laterally and perpendicularly to the longitudinal axis of the hole (19).

4. Directional antenna for relay systems according to one of Claims 1 to 3, characterised in that the mast holder (3) is provided with two bayonet closures (26, 27) which are formed by two lateral guide slots (28, 29) for the lever (11) which are arranged symmetrically with respect to the centre guide slot (20) and which extend outward at the stop (30) of the centre guide slot (20) perpendicularly from this and aligned with one another and are bent away by about 90° at the end after 45° so that the housing element (4) with the radiator (2) can be rotated by 90° in the central hole (19) when the lever (11) is moved from one bayonet closure (26) into the other bayonet closure (27).

5. Directional antenna for relay systems according to Claim 4, characterised in that the bend (31, 32) of the lateral guide slots (28, 29) is provided with a slope (33, 34) at the end.

6. Directional antenna for relay systems according to Claim 4 or 5, characterised in that the end position of the lever (11) in the bends (31, 32) is designated by features (H, V) corresponding to the respective polarisation of the antenna.

7. Directional antenna for relay systems according to one of the preceding claims, characterised in that the stop for inserting the housing element (4) into the central hole (19) of the mast holder (3) is formed by a collar (10) of the housing element and by a corresponding step (21) in the diameter of the central hole.

8. Directional antenna for relay systems according to one of the preceding claims, characterised in that the mounting element (15) of the lever (11) consists of a star-handled nut which can be screwed onto an external thread (16) of the lever.

9. Directional antenna for relay systems according to one of the preceding claims, characterised in that the lever (11) is constructed with a spherical knob (14) at its free end for the purpose of handling.

10. Directional antenna for relay systems according to Claim 9, characterised in that a holding ring (17) for the mounting element is provided at the side of the spherical knob (14) facing the mounting element (15).

11. Directional antenna for relay systems according to one of the preceding claims, characterised in that the lever (11) extends bent in the longitudinal direction in such a manner that, in the horizontal position, it is inclined towards the centre axis of the housing element (4) with its free end.

## Revendications

1. Antenne directionnelle constituée par un réflecteur (1) et un émetteur (2), comportant un élément (4) servant à loger l'émetteur (2) et possédant une tige (6) qui reçoit, à l'une de ses extrémités, l'émetteurs (2), et comportant un support (3) pour un mât, qui porte le réflecteur (1) et est pourvu d'un perçage central (19), caractérisée par le fait que le support (3) pour le mât et l'élément de logement (4) sont agencés sous la forme de moyens de retenue séparés, que la tige (6) de l'élément de logement (4) est raccordée, à son autre extrémité, au moyen d'une butée (10) à un embout enfichable (9) qui est enfiché, jusqu'à la butée (10), dans le perçage central (19) du support (3) du mât et comporte, à son extrémité libre, un levier (11) qui peut pivoter sur environ 90° depuis une position horizontale jusqu'à une butée (30) du support (3) du mât, dans une position verticale, et comporte un élément de fixation (15), et que le support (3) du mât comporte une fente de guidage médiane (20), qui s'étend dans la direction longitudinale du perçage central (19) de l'extérieur jusqu'à ce perçage, pour le levier pivotant (11), et au moins un système de fermeture à baïonnette (26,27) servant à verrouiller le levier (11) et à réunir de façon amovible l'élément de logement (4) au support (3) du mât.

2. Antenne directionnelle suivant la revendication 1, caractérisée par le fait que le support (3) du mât est formé par une pièce moulée en aluminium.

3. Antenne directionnelle suivant la revendication 1 ou 2, caractérisée par le fait que le support (3) du mât est constitué par une tête (18), qui possède le perçage central (19) et la fente médiane de guidage (20), par un disque (22) disposé sur une face frontale du perçage central (19) perpendiculairement à l'axe longitudinal du perçage pour la fixation du réflecteur (1), et par une tubulure de mât (23), qui fait saillie latéralement et perpendiculairement à l'axe longitudinal du perçage (19).

4. Antenne directionnelle suivant les revendications 1 à 3, caractérisée en ce que le support (3) du mât est pourvu de deux systèmes de fermeture à baïonnette (26,27), qui sont formés par deux fentes latérales de guidage (28,29) prévues pour le levier (11), ménagées symétriquement par rapport à la fente médiane de guidage (20) et qui s'étendent perpendiculairement et en étant réciproquement a lignées, à partir de la butée (30) de la fente médiane de guidage (20) et sont, après un décalage de 45°, recourbées environ à 90°, à leur extrémité, en sorte que l'élément de logement (4) équipé de l'émetteur (2) peut pivoter de 90° dans le perçage central (19) lorsque le levier (11) se déplace depuis un système de fermeture à baïonnette (26) dans l'autre système de fermeture à baïonnette (27).

5. Antenne directionnelle suivant la revendication 4, caractérisée par le fait que la partie coudée (31,32) des fentes latérales de guidage (28,29) comporte un biseau (33,34) à leur extrémité.

6. Antenne directionnelle suivant la revendication 4 ou 5, caractérisée par le fait que la position d'extrémité du levier (11) dans les parties coudées (31,32) est désignée par les caractéristiques (H,V) correspondant à la polarisation respective de l'antenne.

7. Antenne directionnelle suivant l'une des revendications précédentes, caractérisé par le fait que la butée pour l'enfichage de l'élément de logement (4) dans le perçage central (19) du support (3) du mât est formée par un collet (10) de l'élément de logement et par une partie étagée correspondante (41) du perçage central.

8. Antenne directionnelle suivant l'une des revendications précédentes, caractérisée par le fait que l'élément de fixation (15) du levier (11) est constitué par un manchon à croisillon vissable sur un filetage extérieur (16) du levier.

9. Antenne directionnelle suivant l'une des revendications précédentes, caractérisé par le fait que le levier (11) comporte, pour sa manipulation, un bouton de forme sphérique (14) à son extrémité libre.

10. Antenne directionnelle suivant la revendication 9, caractérisé par le fait qu'un anneau de retenue (17) pour l'élément de fixation est prévu sur la face du bouton de forme sphérique (14), tournée vers l'élément de fixation (15).

11. Antenne directionnelle suivant l'une des revendications précédentes, caractérisé par le fait que le levier (11) est coudé dans sa direction longitudinale de sorte que, dans la position horizontale, son extrémité libre est inclinée en direction de l'axe médian de l'élément de logement (4).
